# EUROPÄISCHE PATENTSCHRIFT

(11) **EP 2 193 513 B1**
(45) Veröffentlichungstag und Bekanntmachung des Hinweises auf die Patenterteilung: **29.06.2011**
(21) Anmeldenummer: 08786242.1
(22) Anmeldetag: 18.07.2008
(51) Int. Cl.: G08G 1/16

(54) **VORRICHTUNG UND VERFAHREN ZUR ERKENNUNG VON FAHRZEUGEN UND DEREN ANNÄHERUNGSWINKEL**
DEVICE AND METHOD FOR DETECTING VEHICLES AND THE APPROACH ANGLES THEREOF
DISPOSITIF ET PROCÉDÉ POUR LA RECONNAISSANCE DE VÉHICULES ET DE LEUR ANGLE D'APPROCHE

(30) Priorität: 29.08.2007 DE 102007040989
(43) Veröffentlichungstag der Anmeldung: 09.06.2010
(73) Patentinhaber: Continental Teves AG & Co. OHG, 60488 Frankfurt (DE); ADC Automotive Distance Control Systems GmbH, 88131 Lindau/Bodensee (DE)
(72) Erfinder: STÄHLIN, Ulrich Dr., 65670 Eschborn (DE); DIEBOLD, Jürgen, 65760 Eschborn (DE); MEHR, Wilfried Dr., A-6922 Wolfurt (AT)
(86) Internationale Anmeldenummer: PCT/EP2008/059462
(87) Internationale Veröffentlichungsnummer: WO 2009/037021

(56) Entgegenhaltungen:
- EP-A- 1 531 444
- WO-A-2004/032091
- DE-A1- 10 253 192

## Beschreibung

Die Erfindung betrifft eine Vorrichtung und ein Verfahren zur Erkennung von Fahrzeugen und deren Annäherungswinkel mittels an den Fahrzeugen vorgesehenen passiven oder aktiven Transpondern, die durch eine Sende- und Empfangseinrichtung zur Übertragung von in den Transpondern gespeicherten Informationen anregbar sind.

Der Hintergrund der vorliegenden Erfindung liegt darin, dass moderne Fahrerassistenzsysteme zunehmend auch zur Unfallprävention eingesetzt werden, indem sie Objekte im Fahrzeugumfeld erkennen und mögliche Unfalltrajektorien vorhersagen. Diese Systeme können jedoch nur sehr schwer erkennen, ob es sich bei dem erkannten Objekt um ein Fahrzeug oder ein anderes Hindernis handelt. Auch der Fahrzeugtyp (Lkw, Motorrad, Pkw usw.) ist nur mit sehr großem sensorischen Aufwand zu ermitteln. Zur Erkennung sind nämlich sehr ausgereifte Erkennungsalgorithmen notwendig, die hauptsächlich auf einer Bildauswertung mittels Videodaten beruhen.

Eine Vorrichtung zur Erkennung von Objekten mittels an den Objekten vorgesehenen Transpondern ist aus der EP-A-1 531 444 bekannt.

In der DE 693 17 266 T2 wird ein Verfahren zum Überwachen von Straßenverkehr offenbart, das die Anwesenheit von vorausfahrenden Fahrzeugen und deren dynamischen Bedingungen erfasst und in einem Prozessor auswertet sowie Übertragungszeitfenster erfasst und die Nachricht während des erfassten Zeitfensters an nachfolgende Fahrzeuge überträgt. Dadurch wird das Fahrzeug als eine bewegende Station betrieben, um in Echtzeit sowohl die eigenen dynamischen Bedingungen als auch dieselben der anderen Fahrzeuge vor dem Fahrzeug zu erfassen und wieder auszusenden. Dieses System ist jedoch sehr aufwendig und setzt die zeitlich koordinierte Übertragung diverser Informationen in einer Kette von mehreren Sendern und Empfängers voraus. Durch das Ermitteln geeigneter Übertragungszeitfenster wird in Gefahrensituationen viel Zeit verloren, bis die Informationen an andere Fahrzeuge weitergegeben werden. Ferner müssen alle Fahrzeuge mit geeigneten und synchronisierten Sendern und Empfängern ausgestattet sein. Dies erschwert die praktische Umsetzung des Systems erheblich und birgt die Gefahr, dass viele Fahrzeuge nicht mit dem geeigneten und teueren System ausgestattet werden.

Die DE 44 11 235 C2 beschreibt ein Informationssystem aus mehreren passiven Transpondern, in denen jeweils Nachrichten gespeichert sind, und aus mindestens einem in einem Fahrzeug angebrachten Sende-Empfangsgerät zur Aktivierung der Transponder und zur Aufnahme der von einem aktivierten Transponder abgesandten Nachrichten. Das Sende-Empfangsgerät sendet polarisierte Strahlungsenergie zum Transponder, der dann die erhaltene Strahlungsenergie zum Ablesen von Daten aus dem Speicher und Erstellen von modulierten und codierten Nachrichten sowie zum Rücksenden dieser Nachrichten in Form von horizontal oder vertikal polarisierten Radiowellen zum Gerät umsetzt, um Störstrahlung aufgrund diffuser Reflexion an Zäunen, Büschen, Bauten und dgl., welche auch als (unpolarisierte) Signale empfangen werden, ausblenden zu können. Damit ein fahrendes Fahrzeug noch Informationen von dem Transponder erhält, die aufgrund der Energieausstrahlung reflektiert wurden, wird durch das Sende-Empfangsgerät ein vorzugsweise keulenförmiges Strahlungsfeld erzeugt. Mit diesem System ist es jedoch nicht möglich, sich ändernde Größen, beispielsweise die Anwesenheit anderer Fahrzeuge, mitzuteilen.

Aufgabe der Erfindung ist es daher, ein kostengünstig und einfach zu realisierendes System zu schaffen, das die Erkennung von Fahrzeugen und deren Annäherungswinkel ermöglicht, ohne aufwendige Auswerte- oder Detektionssysteme in allen Fahrzeugen installieren zu müssen.

Diese Aufgabe wird erfindungsgemäß mit den Merkmalen der Ansprüche 1 und 8 gelöst.

Dazu ist bei einer Vorrichtung der eingangs genannten Art erfindungsgemäß vorgesehen, dass an einem Fahrzeug mindestens zwei Transponder mit einem begrenzten Abstrahlwinkelbereich und unterschiedlicher Abstrahlrichtung angeordnet sind und dass in den Transpondern zur Identifikation des Fahrzeugs geeignete Informationen gespeichert sind. Derartige passive Transponder, beispielsweise RFID-Chips, zeichnen sich dadurch aus, dass sie keine eigene Stromversorgung benötigen. Sie werden vielmehr durch eine kombinierte Sende- und Empfangseinrichtung aktiviert, die energiereiche Strahlen, beispielsweise Radarstrahlen, aussendet. Diese Strahlen werden von den Transpondern empfangen und induzieren eine ausreichende Energie, um in dem Transponder gespeicherte Informationen wieder auszusenden. Es sind erfindungsgemäß jedoch auch aktive Transponder einsetzbar, die dann jedoch eine dedizierte Stromversorgung benötigen. Dabei kann durch den Aufbau der passiven oder aktiven Transponder und insbesondere die in den Transpondern vorgesehene Antennenvorrichtung eine bestimmte Abstrahlcharakteristik (Abstrahlwinkelbereich) vorgegeben werden. Durch die Anordnung der Transponder an dem Fahrzeug lässt sich auch die Abstrahlrichtung beispielsweise relativ zu einer üblichen Bewegungsrichtung des Fahrzeugs einstellen. Durch diese mindestens zwei Transponder mit jeweils einem begrenzten Abstrahlwinkel und einem longitudinalen in Fahrtrichtung und lateralen seitlichen Abstrahlen ist es möglich, den Winkel zwischen einem eigenen Fahrzeug und einem durch den Transponder erkannten Fahrzeug zu ermitteln, wobei in den Transponderdaten gleichzeitig Informationen zur Identifizierung des Fahrzeugs gespeichert sein können. Somit werden das Erkennen und Identifizieren von Fahrzeugen im Umgebungsbereich zu dem eigenen Fahrzeug extrem erleichtert und deren Annäherungsrichtung mit geringem Hardwareaufwand bestimmt.

Gemäß einer bevorzugten Ausführungsform der Erfindung sind in dem Transponder auch zur Übertragung vorgesehene Informationen zu einer Abstrahlrichtung des Transponders relativ zur Fahrtrichtung des Fahrzeugs gespeichert. Diese beinhalten insbesondere eine longitudinale und laterale Abstrahlrichtung in Bezug auf die mit der longitudinalen Richtung übereinstimmende Fahrtrichtung des Fahrzeuges. Diese Informationen können als diskrete Dateninformationen (beispielsweise ein Bit) gespeichert oder durch unterschiedliche Abstrahlcharakteristiken (verschiedene Abstrahlfrequenzen der Transponder) oder sonstige Identifikationsmittel gegeben werden.

Vorteilhaft ist es, wenn an einer Fahrzeug- bzw. Karosserieposition jeweils mindestens zwei Transponder mit einer unterschiedlichen Abstrahlrichtung angeordnet sind, um bei Detektion eines Transponderpaares an einer Fahrzeugposition gleichzeitig auch die Richtung des Fahrzeugs relativ zu der Sende- und Empfangseinrichtung ermitteln zu können. Gegebenenfalls können an einer Fahrzeug- bzw. Karosserieposition auch mehr als zwei Transponder mit einem nur begrenzten Abstrahlwinkel und jeweils verschiedenen Abstrahlrichtungen vorgesehen sein, um die Winkelauflösung bei der Annäherung des Fahrzeugs weiter zu verbessern. Ferner können um das Fahrzeug herum an verschiedenen Fahrzeugpositionen jeweils mehr als zwei Transponder angeordnet sein, vorzugsweise derart, dass ein mit den Transpondern ausgestattetes Fahrzeug aus allen Richtungen mittels Sendeeinrichtungen erkennbar ist. Eine bevorzugte Fahrzeugposition zur Anordnung der Transponder sind die Fahrzeugecken. Die lateral und longitudinal abstrahlenden Transponder grenzen in ihren Abstrahlbereichen an den Rändern vorzugsweise aneinander an. Es kann auch ein bestimmter Überlappungsbereich der Abstrahlwinkel vorgesehen sein, in dem dann die Signale beider Transponder empfangbar sind. Auch hierdurch kann die Winkelauflösung erhöht werden. Zusätzlich können seitlich beispielsweise in der Mitte des Fahrzeugs einzelne Transponder angeordnet sein, die nur seitlich abstrahlen und bei deren Empfang klar ist, dass ohne unmittelbare Kollisionsgefahr ein Fahrzeug neben dem eigenen Fahrzeug herfährt. Derartige Informationen können beispielsweise bei einem durch ein Blinkersignal angedeuteten Fahrtwechsel auch verwendet werden, um den Fahrer auf ein neben dem eigenen Fahrzeug fahrendes Fahrzeug im toten Winkel hinzuweisen.

In einer speziellen Ausführungsform der Erfindung können die Transponder auch an oder in den Rädern der Fahrzeuge angeordnet sein, vorzugsweise derart, das an jedem Rad je ein Transponder in Laufrichtung des Reifens, d.h. longitudinal, und ein Transponder quer zur Laufrichtung des Reifens, d.h. lateral abstrahlt. Natürlich sind auch hier feinere Einstellungen möglich. Die Transponder können an der Achse, der Felge oder im Reifen selbst angeordnet werden. Gemäß einer weiteren, vorteilhaften Ausführungsform können die Transponder auch unmittelbar an den Ecken in den Stoßfängern der Fahrzeuge integriert sein. Dies ist konstruktiv einfacher und kostengünstiger, da bei einem Reifenwechsel nicht darauf geachtet werden muss, dass die möglicherweise Informationen über ihre eigenen Positionen an dem Fahrzeug enthaltenen Transponder durch Austausch der Reifen nicht vertauscht werden.

Die zur Fahrzeuginformation in dem Transponder gespeicherten und zur Übertragung vorgesehenen Informationen können eine Kennung des Fahrzeugtyps, insbesondere Gewicht, Größe, Bauart und Bezeichnung, eine eindeutige Kennung des Fahrzeugs zur Aufnahme einer Punkt-zu-Punkt-Kommunikation sowie Informationen zu der Fahrzeugposition enthalten, an welcher der Transponder angeordnet ist.

Mit diesen Informationen kann ein Fahrzeug, das mit einer entsprechenden Sende- und Empfangseinrichtung ausgestattet ist, die in den Fahrzeugen vorgesehenen Transponder nutzen, um das Umfeld des eigenen Fahrzeugs genauer und besser zu detektieren, ohne dass aufwendige technische Mittel hierfür vorgesehen sein müssen. Vorzugsweise können alle Fahrzeuge, unabhängig davon, ob sie eine Sende- und Empfangseinrichtung aufweisen, mit den kostengünstig herstellbaren Transpondern ausgestattet werden, so dass im Laufe der Zeit nach und nach alle Fahrzeuge die entsprechenden Sende- und Empfangseinrichtungen nachrüsten können. Es sind insbesondere Transponder und Sende- und Empfangseinrichtungen geeignet, die im Radarbereich arbeiten, etwa zwischen 20 GHz und 80 GHz, beispielsweise bei etwa 77 GHz oder 24 GHz. Auf den letztgenannten Frequenzen arbeiten übliche Radarsysteme, wie sie beispielsweise zur Abstandserkennung eingesetzt werden. Gegebenenfalls können erfindungsgemäß aber auch andere Frequenzen verwendet werden, um Interferenzen mit den anderen radarbasierten Assistenzsystemen zu vermeiden.

Um die gesammelten Informationen optimal auszunutzen, wird erfindungsgemäß vorgeschlagen, die Sende- und Empfangseinrichtung mit einem Fahrzeugassistenzsystem zu verbinden, welches dann auf die gewonnenen Informationen für die verschiedensten Anwendungen zugreifen kann.

Neben weiteren, hier nicht näher beschriebenen Funktionen kann das Fahrzeugassistenzsystem insbesondere dazu eingerichtet sein, das nachfolgend beschriebene Verfahren durchzuführen. Dazu weist das Fahrzeugassistenzsystem vorzugsweise eine Recheneinheit und geeignete, mit Sensoren und/oder Aktoren verbindbare beziehungsweise verbundene Schnittstellen auf.

Das erfindungsgemäß vorgeschlagene Verfahren zur Erkennung von Fahrzeugen und deren Annäherungswinkel an das eigene Fahrzeug mittels an den Fahrzeugen vorgesehenen passiven oder aktiven Transpondern sieht vor, dass die Transponder durch eine an dem eigenen Fahrzeug angebrachte Sende- und Empfangseinrichtung zur Übertragung von in den Transpondern gespeicherten Informationen angeregt werden und deren Informationen dann durch die Sende- und Empfangseinrichtung empfangen werden. Die von den Transpondern übertragenen Informationen enthalten erfindungsgemäß Angaben über den Fahrzeugtyp und die Richtung der Abstrahlung der Transponder relativ zur Fahrtrichtung des Fahrzeugs, so dass mittels dieser Informationen die Richtung der Annäherung des Fahrzeugs und der Fahrzeugtyp des sich annähernden Fahrzeugs ermittelt werden können.

Zur verbesserten Genauigkeit kann erfindungsgemäß zusätzlich die Laufzeit der Signale von der Aussendung des Aktivierungssignals durch die Sende- und Empfangseinrichtung bis zum Empfang einer durch einen Transponder ausgesendeten Information durch die Sende- und Empfangseinrichtung berücksichtigt werden. Dies erlaubt einen Rückschluss über die Entfernung des sich annähernden Fahrzeugs. Bei Empfang von Transpondersignalen von verschiedenen Fahrzeugpositionen kann auch der Winkel der Annäherung genauer bestimmt werden, sofern die Transpondersignale Informationen über die Anordnung an verschiedenen Fahrzeugpositionen beinhalten. Dazu ist es vorteilhaft, wenn die Transponder an einem Fahrzeug derart angeordnet sind, dass sich ihre Abstrahlbereiche in einer gewissen Entfernung von dem Fahrzeug überschneiden, so dass ab diesem Abstand bei Aktivierung insgesamt zwei Transpondersignale empfangbar sind.

Gemäß einer bevorzugten Verwendung wird vorgeschlagen, dass die ermittelten Informationen zur Stützung der Prädiktion einer Eigentrajektorie und einer möglichen Kollisionstrajektorie herangezogen werden, welche beispielsweise durch ein Fahrerassistenzsystem im eigenen Fahrzeug ermittelt wurden.

Ferner können die ermittelten Informationen zur Vorhersage einer Unfallschwere und zur Ermittlung geeigneter Abwehrmaßnahmen in der aktiven und passiven Sicherheit verwendet werden. Wichtig sind in diesem Zusammenhang insbesondere Angaben über den Fahrzeugtyp (Bauart, Gewicht und dergleichen), da je nach Art der Kollisionspartner unterschiedliche Schutzmaßnahmen eingeleitet werden. Sofern die Informationen über den Fahrzeugtyp bekannt sind, können daher in Abhängigkeit davon Maßnahmen durch das Fahrerassistenzsystem eingeleitet werden. Zur Unterscheidung des Fahrzeugtyps kann der Transponder daher eine genau spezifizierte Angabe des Fahrzeugtyps enthalten, beispielsweise Pkw, leichte Lkw, schwere Lkw, Motorrad, Fahrrad, Landmaschinen, angetriebene Rollstühle und dergleichen.

Ferner können die ermittelten Informationen eine Kommunikationsadresse für eine Punkt-zu-Punkt-Kommunikation mit einem sich annähernden Fahrzeug aufweisen und verwendet werden, um mit diesem Fahrzeug im Falle einer erkannten Gefährdung direkt Kontakt aufzunehmen, weitere Daten auszutauschen und so eventuell dazu beizutragen, eine Kollision auf diese Weise zu vermeiden.

Durch die vorgeschlagene Erfindung können verschiedene Typen von Fahrzeugen und deren Annäherungsrichtung mit einem sehr geringen Hardwareaufwand erkannt werden. Sämtliche Fahrzeuge, die mit den entsprechenden Transpondern ausgestattet sind, können dann erkannt werden, wenn ein Fahrzeug mit der zugehörigen Sende- und Empfangseinrichtung ausgestattet ist. Natürlich ist die Sende- und Empfangseinrichtung auch geeignet, ähnliche Transponder zu empfangen, die in Kleidung von Fußgängern usw. sowie in kritischen Objekten am Straßenrand, beispielsweise vorragenden Häuserecken oder dergleichen, integriert sind. Im Vergleich zu der bisher üblichen Videoerkennung zur Identifikation von Fahrzeugen und Hindernissen ist das vorgeschlagene Verfahren wesentlich genauer und kostengünstiger.

Die zusätzlichen Informationen helfen Fahrerassistenzsystemen zudem, das Umfeld und die Fahrsituation insgesamt besser zu interpretieren.

Weitere Vorteile, Merkmale und Anwendungsmöglichkeiten der Erfindung ergeben sich auch aus der nachfolgenden Beschreibung eines Ausführungsbeispiels und der Zeichnung. Dabei bilden alle beschriebenen und/oder bildlich dargestellten Merkmale für sich oder in beliebiger Kombination den Gegenstand der vorliegenden Erfindung, auch unabhängig von ihrer Zusammenfassung in den Ansprüchen oder deren Rückbezügen.

Die einzige Figur 1 zeigt schematisch ein Fahrzeug 1 in der Aufsicht. An den Fahrzeugecken sind jeweils passive oder aktive Transponder 2 vorgesehen, die Informationen über den Fahrzeugtyp sowie gegebenenfalls weitere Informationen enthalten. Diese passiven Transponder können insbesondere RFID-Chips sein, die durch Radarstrahlen einer externen Sende- und Empfangseinrichtung 3 aktiviert und mit Energie versorgt werden, um in den Transpondern 2 gespeicherte Informationen zu übertragen.

Die Informationen zu dem Fahrzeugtyp können unter anderem Parameter wie das Gewicht des Fahrzeugs, die Größe des Fahrzeugs, die Bauart des Fahrzeugs (Lkw, Pkw, Motorrad), Baujahr, Crash-Beam Höhe zur Abschätzung der Crashkompatibilität mit dem eigenen Fahrzeug, Ausführung des Unterfahrschutzes und dergleichen sowie der Herstellerkennung enthalten. Ferner kann eine eindeutige Kennung für die Aufnahme einer Punkt-zu-Punkt-Kommunikation ähnlich einer Telefonnummer beispielsweise durch GSM, DSRC oder dergleichen mitgegeben werden. Durch diese Informationen lassen sich Fahrerassistenzsysteme, die auf Basis der Umfeldsensorik die umgebenen Objekte klassifizieren, eindeutig verbessern und darauf basierende Eingriffe in die Fahrzeugsicherheitssysteme zuverlässig durchführen.

Insbesondere lassen diese Informationen Aussagen über den drohenden Unfallverlauf zu und ermöglichen so, gezielt Maßnahmen in der aktiven und passiven (reversiblen) Sicherheit einzuleiten. Damit lässt sich auch abschätzen, welche Eingriffe das drohende Risiko am besten reduzieren: Lenken, Bremsen, beides, Ansteuerungszeitpunkt und Intensität der Rückhaltemittel, Warnanzeigen, Signale an den Kollisionspartner über eine Car-2-Car-Kommunikation oder über Licht- und/oder Akustiksignale.

Um zu erkennen, aus welcher Richtung sich das Fahrzeug 1 einer Sende- und Empfangseinrichtung 3 nähert, weisen die an dem Fahrzeug 1 vorgesehenen Transponder 2 jeweils einen begrenzten Abstrahlwinkelbereich 4 auf. Da durch den Transponder 2 zusätzlich Informationen über seine Position und Ausrichtung des Abstrahlwinkelbereichs relativ zur Fahrtrichtung ausgesendet werden, ist es möglich, aufgrund dieser Informationen und der Position der Sende- und Empfangseinrichtung 3 den Annäherungswinkel des Fahrzeugs 1 zu einem eigenen Fahrzeug, in welchem sich die Sende- und Empfangseinrichtung 3 befindet, zu ermitteln. Dies wird nachfolgend anhand der Fig. 1 näher erläutert.

Sofern die Sende- und Empfangseinrichtung 3 an der Stelle A ein Signal des in Fahrtrichtung zeigenden Transponders 2 empfängt, ist die Gefahr einer Kollision groß. Im Falle eines Empfangs durch eine an der Position B angeordneten Sende- und Empfangseinrichtung 3 ist klar, dass sich das Fahrzeug 1 nicht auf einem unmittelbaren Kollisionskurs mit der Sende- und Empfangseinrichtung 3 bzw. dem eigenen Fahrzeug befindet, sofern die Eigentrajektorie nicht schräg zu der Trajektorie des anderen Fahrzeugs verläuft. Die Trajektorie der Sende- und Empfangseinrichtungen 3 ist durch an dieser angreifende Striche dargestellt. Im Falle der Position C werden die Informationen eines Transponders 2 empfangen, der seitlich an dem Fahrzeug angeordnet ist, so dass bei der angedeuteten Trajektorie keine große Gefahr für eine Kollision besteht. Durch die Anordnung von Transpondern 2 jeweils in der Mitte der verschiedenen Seiten des Fahrzeugs 1 kann die Winkelauflösung somit deutlich verbessert werden, zumal Überschneidungen im Empfangsbereich auftreten können, die eine genauere Einschätzung des Winkels ermöglichen.

Somit ist erkennbar, aus welcher Richtung sich das identifizierte Fahrzeug 1 dem eigenen Fahrzeug nähert. Diese Richtung wird zur Stützung der Prädiktion der Eigentrajektorie und der Prädiktion einer möglichen Kollisionstrajektorie zwischen dem Eigenfahrzeug und der über eine Umfeldsensorik detektierten und in ihrer Trajektorie verfolgten Fahrzeuge 1 im Umfeld des Eigenfahrzeugs benutzt. Damit ist eine höhere Robustheit der Kollisionsvorhersage von Fahrerassistenzsystemen erreichbar als sie durch eine reine Umfeldsensorik basierte Prädiktion der Trajektorien möglich wäre.

Durch die vorliegende Erfindung wird also ein kostengünstiges und sehr effektives System zur Erkennung von Fahrzeugen und deren Annäherungswinkel zu einem eigenen Fahrzeug beschrieben.

### Bezugszeichenliste:

- 1: Fahrzeug
- 2: passiver Transponder
- 3: Sende- und Empfangseinrichtung
- 4: Abstrahlwinkelbereich

## Patentansprüche

1. Vorrichtung zur Erkennung von Fahrzeugen (1) und deren Annäherungswinkel mittels an den Fahrzeugen vorgesehenen passiven oder aktiven Transpondern (2), die durch eine Sende- und Empfangseinrichtung (3) zur Übertragung von in den Transpondern (2) gespeicherten Informationen anregbar sind, wobei
an einem Fahrzeug (1) mindestens zwei Transponder (2) mit einem begrenzten Abstrahlwinkelbereich (4) und unterschiedlicher Abstrahlrichtung angeordnet sind und in den Transpondern (2) zur Identifikation des Fahrzeugs (1) geeignete Informationen gespeichert sind,
**dadurch kennzeichnet,**
**dass** in mindestens zwei Transpondern (2) zur Übertragung vorgesehene Informationen zu einer Abstrahlrichtung (4) des Transponders (2) relativ zur Fahrtrichtung des Fahrzeugs (1) gespeichert sind.

2. Vorrichtung nach Anspruch 1,
**dadurch kennzeichnet,**
**dass** an einer Fahrzeugposition jeweils zwei Transponder (2) mit einer unterschiedlichen Abstrahlrichtung angeordnet sind.

3. Vorrichtung nach einem der vorhergehenden Ansprüche,
**dadurch kennzeichnet,**
**dass** um das Fahrzeug (1) herum an verschiedenen Fahrzeugpositionen mehr als zwei Transponder (2) angeordnet sind.

4. Vorrichtung nach Anspruch 3,
**dadurch gekennzeichnet,**
**dass** die Transponder (2) an oder in den Rädern des Fahrzeugs (1) angeordnet sind.

5. Vorrichtung nach einem der vorhergehenden Ansprüche,
**dadurch kennzeichnet,**
**dass** die in dem Transponder (2) gespeicherten und zur Übertragung vorgesehenen Informationen eine Kennung des Fahrzeugtyps enthalten.

6. Vorrichtung nach einem der vorhergehenden Ansprüche,
**dadurch kennzeichnet,**
**dass** in einem Fahrzeug (1) eine Sende- und Empfangseinrichtung (3) vorgesehen ist.

7. Vorrichtung nach Anspruch 6,
**dadurch kennzeichnet,**
**dass** die Sende- und Empfangseinrichtung (3) mit einem Fahrzeugassistenzsystem verbunden ist.

8. Verfahren zur Erkennung von Fahrzeugen (1) und deren Annäherungswinkel an das eigene Fahrzeug (1) mittels an den Fahrzeugen (1) vorgesehen passiven oder aktiven Transpondern (2), die durch eine an dem eigenen Fahrzeug (1) angebrachte Sende- und Empfangseinrichtung (3) zur Übertragung von in den Transpondern (2) gespeicherten Informationen anregt werden und deren Informationen dann durch die Sende- und Empfangseinrichtung (3) empfangen werden,
**dadurch kennzeichnet,**
**dass** die von den Transpondern (2) übertragenen Informationen Angaben über den Fahrzeugtyp und die Richtung der Abstrahlung der Transponder (2) relativ zur Fahrtrichtung enthalten und dass mittels dieser Informationen die Richtung der Annäherung des Fahrzeugs (1) und der Fahrzeugtyp des sich nähernden Fahrzeugs (1) ermittelt wird.

9. Verfahren nach Anspruch 8,
**dadurch kennzeichnet,**
**dass** die Laufzeit der Signale von der Aussendung eines Aktivierungssignals durch die Sende- und Empfangseinrichtung (3) bis zum Empfang einer durch einen Transponder (2) ausgesendeten Information durch die -Sende- und Empfangseinrichtung (3) berücksichtigt wird.

10. Verfahren nach Anspruch 9 oder 8
**dadurch kennzeichnet,**
**dass** die ermittelten Informationen zur Stützung der Prädiktion einer Eigentrajektorie und einer möglichen Kollisionstrajektorie herangezogen werden.

11. Verfahren nach einem der Ansprüche 8 bis 10
**dadurch kennzeichnet,**
**dass** die ermittelten Informationen zur Vorhersage einer Unfallschwere und zur Ermittlung geeigneter Abwehrmaßnahmen in der aktiven und passiven Sicherheit verwendet werden.

12. Verfahren nach einem der Ansprüche 8 bis 11,
**dadurch kennzeichnet,**
**dass** die ermittelten Informationen eine Kommunikationsadresse für eine Punkt-zu-Punkt-Kommunikation mit einem sich annährenden Fahrzeug (1) aufweisen und verwendet werden können, um mit diesem Fahrzeug (1) im Falle einer erkannten Gefährdung direkt Kontakt aufzunehmen.

## Claims

1. Device for detecting vehicles (1) and the approach angles thereof by means of passive or active transponders (2) that are provided on the vehicles and can be excited by a transmitting and receiving device (3) to transmit information stored in the transponders (2), wherein at least two transponders (2) having limited radiation angle ranges (4) and different beam directions are arranged on a vehicle (1) and information suitable for the identification of the vehicle (1) is stored in the transponders (2),
**characterized in that**
information about a beam direction (4) of the transponder (2) relative to the direction of motion of the vehicle (1) is stored in at least two transponders (2) and provided for being transmitted.

2. Device according to claim 1,
**characterized in that**
two transponders (2) having different beam directions are arranged in one vehicle position.

3. Device according to any one of the preceding claims,
**characterized in that**
more than two transponders (2) are arranged in various vehicle positions around the vehicle (1).

4. Device according to claim 3,
**characterized in that**
the transponders (2) are arranged on or in the wheels of the vehicle (1).

5. Device according to any one of the preceding claims,
**characterized in that**
the information stored in the transponder (2) and provided for being transmitted contains an identification of the vehicle type.

6. Device according to any one of the preceding claims,
**characterized in that**
a transmitting and receiving device (3) is provided in a vehicle (1).

7. Device according to claim 6,
**characterized in that**
the transmitting and receiving device (3) is connected to a vehicle assistance system.

8. Method for detecting vehicles (1) and the approach angles thereof relative to one's own vehicle (1) by means of passive or active transponders (2) that are provided on the vehicles (1) and excited by a transmitting and receiving device (3) to transmit information stored in the transponders (2), said transmitting and receiving device (3) being attached to one's own vehicle (1), wherein the information transmitted by the transponders (2) is received by the transmitting and receiving device (3),
**characterized in that**
the information transmitted by the transponders (2) contains information about the vehicle type and about the beam direction of the transponders (2) relative to the direction of motion, and that the direction of approach of the vehicle (1) and the vehicle type of the approaching vehicle (1) are determined by means of this information.

9. Method according to claim 8,
**characterized in that**
the propagation time of the signals from the emission of an activating signal by the transmitting and receiving device (3) to the reception of a piece of information transmitted by a transponder (2) by the transmitting and receiving device (3) is taken into consideration.

10. Method according to claim 9 or 8,
**characterized in that**
the determined information is used for supporting the prediction of an own trajectory and of a potential collision trajectory.

11. Method according to any one of claims 8 to 10,
**characterized in that**
the determined information is used for predicting a severity of an accident and for determining suitable protective measures in active and passive safety.

12. Method according to any one of claims 8 to 11,
**characterized in that**
the determined information contains a communication address for a point-to-point communication with an approaching vehicle (1) and can be used for directly contacting said vehicle (1) in the case of a detected dangerous situation.

## Revendications

1. Dispositif de détection de véhicules (1) et de leur angle d'approche au moyen de transpondeurs (2) passifs ou actifs prévus sur les véhicules et qui peuvent être excités par un équipement d'émission et de réception (3) pour la transmission d'informations enregistrées dans les transpondeurs (2),
au moins deux transpondeurs (2) avec une plage d'angle de rayonnement (4) limitée et une direction de rayonnement différente étant disposés sur un véhicule (1), et des informations appropriées étant enregistrées dans les transpondeurs (2) pour l'identification du véhicule (1),
**caractérisé en ce que**,
des informations prévues pour la transmission et portant sur la direction de rayonnement (4) du transpondeur (2) par rapport à la direction de conduite du véhicule (1) sont enregistrées dans au moins deux transpondeurs (2).

2. Dispositif selon la revendication 1,
**caractérisé en ce que**,
respectivement deux transpondeurs (2) avec une direction de rayonnement différente sont disposés sur une position de véhicule.

3. Dispositif selon une des revendications précédentes,
**caractérisé en ce que**
plus de deux transpondeurs (2) sont disposés tout autour du véhicule (1) en différentes positions du véhicule.

4. Dispositif selon la revendication 3,
**caractérisé en ce que**
les transpondeurs (2) sont disposés sur ou dans les roues du véhicule (1).

5. Dispositif selon une des revendications précédentes,
**caractérisé en ce que**
les informations enregistrées dans le transpondeur (2) et prévues pour la transmission contiennent une identification du véhicule.

6. Dispositif selon une des revendications précédentes,
**caractérisé en ce**
**qu'**un équipement d'émission et de réception (3) est prévu dans un véhicule (1).

7. Dispositif selon la revendication 6,
**caractérisé en ce que**
l'équipement d'émission et de réception (3) est raccordé à un système d'assistance du véhicule.

8. Procédé de détection de véhicules (1) et de leur angle d'approche vers le propre véhicule (1) au moyen de transpondeurs (2) passifs ou actifs prévus sur les véhicules et qui sont excités par un équipement d'émission et de réception (3) mis en place sur le propre véhicule (1) pour la transmission d'informations enregistrées dans les transpondeurs (2), et dont les informations sont ensuite reçues par l'équipement d'émission et de réception (3),
**caractérisé en ce que**
les informations transmises par les transpondeurs (2) contiennent des indications sur le type de véhicule et la direction du rayonnement des transpondeurs (2) par rapport à la direction de conduite, et **en ce que**, au moyen de ces informations, la direction de l'approche du véhicule (1) et le type de véhicule du véhicule (1) qui approche sont déterminés.

9. Dispositif selon la revendication 8,
**caractérisé en ce que**
le temps de parcours des signaux depuis l'émission d'un signal d'activation par l'équipement d'émission et de réception (3) jusqu'à la réception d'une information émise par un transpondeur (2) est pris en compte par l'équipement d'émission et de réception (3).

10. Dispositif selon la revendication 9 ou la revendication 8,
**caractérisé en ce que**
les informations déterminées sont utilisées pour aider à la prévision d'une trajectoire propre et d'une possible trajectoire de collision.

11. Dispositif selon une des revendications 8 à 10,
**caractérisé en ce que**
les informations déterminées sont employées pour prédire une gravité d'accident et pour déterminer des mesures de prévention appropriées dans la sécurité active et passive.

12. Dispositif selon une des revendications 8 à 11,
**caractérisé en ce que**
les informations déterminées présentent une adresse de communication pour une communication point à point avec un véhicule (1) qui approche et peuvent être utilisées pour établir un contact direct avec le véhicule (1) en cas de détection de danger.
